# EUROPÄISCHE PATENTSCHRIFT

(11) **EP 0 196 018 B1**
(45) Veröffentlichungstag und Bekanntmachung des Hinweises auf die Patenterteilung: **26.04.1989**
(21) Anmeldenummer: 86103808.1
(22) Anmeldetag: 20.03.1986
(51) Int. Cl.: B41F 7/02, B41F 13/00, B41F 13/46

(54) **Rollenrotations-Offsetdruckmaschine mit fliegendem Plattenwechsel**
Rotary offset printing machine with flying printing plate exchange
Machine d'impression rotative offset avec changement de cliché sans arrêt

(30) Priorität: 26.03.1985 DE 3510822
(43) Veröffentlichungstag der Anmeldung: 01.10.1986
(73) Patentinhaber: M.A.N.-ROLAND Druckmaschinen Aktiengesellschaft, 63012 Offenbach (DE)
(72) Erfinder: Bezler, Wilhelm, D-8900 Augsburg 22 (DE)

(56) Entgegenhaltungen:
- EP-A- 0 010 141
- FR-A- 2 090 160
- FR-A- 2 446 719
- US-A- 2 425 167

## Beschreibung

Die Erfindung betrifft eine Rollenrotations-Offsetdruckmaschine mit mehreren, hintereinander angeordneten Druckwerken, in denen jeweils eine Bedruckstoffbahn beidseitig mit Farbe belegt wird und einem Eindruckwerk, in dem ein Gummituch-Platttenzylinderpaar für den Plattenwechsel stillgesetzt und das andere an einen gemeinsamen rotierenden Gegendruckzylinder angestellt werden kann.

Aus dem auf der « DRUPA 1982 verteilten Prospekt « Albert A 101 » der Fa. Albert-Frankenthal ist eine Rollenrotations-Offsetdruckmaschine bekannt, bei der mehrere Druckwerke hintereinander angeordnet sind, wobei eine Bedruckstoffbahn in jedem der Druckwerke beidseitig mit einer Farbe belegt werden kann. Das erste Druckwerk, ein sogenanntes Eindruckwerk, umfaßt einen doppelt großen, gemeinsamen Gegendruckzylinder, an den jeweils ein Gummituch-Plattenzylinderpaar angestellt ist, während das andere Gummituch-Plattenzylinderpaar für den Plattenwechsel vorbereitet werden kann. Siehe auch hierzu EP-A-0 010 141. Diese bekannte Druckmaschine weist den Nachteil auf, daß für das Eindruckwerk mit fliegendem Plattenwechsel ein gesondertes, speziell konzipiertes Druckwerk benötigt wird. Des weiteren zeigt die FR-A-2 090 160 ein Fünf-Zylinder-Druckwerk, mit dem eine Bahn mit zweifachem Schöndruck oder mit Widerdruck beaufschlagbar ist. Jedoch handelt es sich hier nicht um ein Eindruckwerk. Das gleiche gilt für das aus der FR-A-2 446 719 bekannte Druckwerk, bei dem außerdem die jeweils mit einem gemeinsamen Widerdruckzylinder zusammen arbeitenden Gummituch-Zylinderpaare nicht gegeneinander anstellbar sind, so daß kein Widerdruck möglich ist.

Aufgabe der Erfindung ist es, mindestens ein Druckwerk einer Rollenrotations-Offsetdruckmaschine der eingangs spezifierten Art in der Weise zu verbessern, daß in diesem Druckwerk in herkömmlicher Weise nach dem Schön- und Widerdruckprinzip gearbeitet werden kann und daß dieses Werk auch als Ein-Druckwerk mit fliegendem Plattenwechsel verwendbar ist. Diese Aufgabe wird durch die Anwendung der Merkmale des kennzeichnenden Teils des Anspruchs 1 gelöst. Vorteilhafte Weiterbildungen ergeben sich aus den Unteransprüchen und aus der Beschreibung in Verbindung mit den Zeichnungen. In diesen zeigen :
Fig. 1 ein Zylinderschema des erfindungsgemäßen Druckwerkes im Schön- und Widerdruckbetrieb,
Fig. 2 bis 4 die Antriebsräderzüge für die Betriebsweise gemäß Fig. 1,
Fig. 5 das erfindungsgemäße Druckwerk als Ein-Druckwerk für fliegenden Plattenwechsel und
Fig. 6 und 7 die Antriebsräderzüge für die Betriebsweise gemäß Fig. 5.

Fig. 1 zeigt schematisch die Druckwerksanordnung für Schön- und Widerdruck. Diese umfaßt einen Plattenzylinder 1 mit einem zugeordneten Gummituchzylinder 2 und einen weiteren Plattenzylinder 3 mit einem Gummituchzylinder 4. Eine zwischen den beiden Gummituchzylindern 2 und 4 hindurchgeführte Bahn 5 ist beidseitig bedruckbar. Erfindungsgemäß wird bei dieser Betriebsart über einen Hauptantrieb 6, 7 und ein Zahnrad 8 der Antrieb dem Plattenzylinder 1 zugeleitet, wobei über ein Zahnrad 9 ein gemeinsamer Gegendruckzylinder 10 angetrieben wird, der bei der in Fig. 1 dargestellten Betriebsart lediglich eine Papierleitfunktion ausübt. Wie Fig.2 am besten zeigt, werden über die Antriebszahnräder 1', 2', 3', 4', die allesamt miteinander kämmen, die Zylinder 1 bis 4 über einen gemeinsamen Antriebszug betrieben. Fig.3 zeigt dann die Einleitung des Antriebes von dem Hauptantrieb 6, 7 her, über das Zahnrad 8 zum Plattenzylinder bzw. zu dessen Zahnrad 1' über das Zahnrad 7' sowie über ein Doppelzahnrad 7" und das Zahnrad 9 zu dem Zahnrad 10' des Gegendruckzylinders 10.

Auf den Achszapfen 11, 12 der Gummituchzylinder 2, 4 sind Kupplungen 13, 14 angeordnet, die in der in Fig. 1 dargestellten Betriebsweise die Antriebsräder 2", 4" fest mit den Achszapfen 11 und 12 der Gummituchzylinder 2 und 4 verbinden. Dies ist bei der Betriebsweise nach Fig. 1 ohne Bedeutung.

Ein für den fliegenden Plattenwechsel benötigter Hilfsantrieb 15 ist in Fig.4 gezeigt. Dieser umfaßt einen Motor 15, der eine Welle 16 antreibt, auf der Kupplungen 17 und 18 angeordnet sind. Über ein doppelt breites Zahnrad 19 und ein normal breites Zahnrad 20 erfolgt bei entsprechender Betätigung einer der Kupplungen 17 oder 18 der Antrieb entweder des Plattenzylinders 1 oder des Plattenzylinders 3 von dem Hilfsmotor 15 her über das Zahnrad 19 oder 20. In Fig.5 ist die Betriebsweise für den fliegenden Abdruck angedeutet. Hier ist entweder der Gummituchzylinder 2 oder der Gummituchzylinder 4 an die Gegendruckzylinder 10 angestellt, um den die Druckträgerbahn 5 geführt ist. Wenn ein Zylinder, beispielsweise der untere Plattenzylinder 3 mit dem zugeordneten Gummituchzylinder 4 von dem gemeinsamen Gegendruckzylinder 10 abgestellt ist, kann an diesem ein Plattenwechsel vorgenommen werden. Nach erfolgter Vorbereitung wird mittels des Hilfsmotors 15 durch Betätigung der Kupplung 18 über das Zahnrad 20 der Plattenzylinder 3 und somit der Gummituchzylinder 10 beschleunigt und mit dem Hauptantrieb 6, 7 synchronisiert. Nach Erreichen der gewünschen Drehzahl kann dann problemlos eine Ankupplung der Zylinder 3 oder 4 an den gemeinsamen Gegendruckzylinder 10 erfolgen. In der gleichen Weise können die Zylinder 1 und 2 von dem Gegendruckzylinder 10 abgestellt werden und nach erfolgtem Plattenwechsel am Plattenzylinder 1 ebenfalls über den Hilfsantrieb 15 durch Betätigung der Kupplung 17 über das Zahnrad 19 der Plattenzylinder 1 und der zugeordnete Gummizylinder 2 auf die Drehzahl des Hauptantriebes beschleunigt werden. In der gleichen Weise erfolgt anschließend das Einrücken problemlos. Die nicht bezifferten doppelten Zahnräder an den Plattenzylindern 1 und 3 neben den Zahnrädern 1' bzw. 3' dienen für den Antrieb des Farbwerkes.

Für die in Fig.5 dargestellte Betriebsweise wird durch entsprechende Ausbildung der Verzahnung gemäß Fig.6 erreicht, daß sich das Zahnrad 10' am Gegendruckzylinder 10 in der benötigten Position befindet, bei der es mit den Zahnrädern 2" und 4" auf den Gummizylinder-Achsstummeln 11 und 12 kämmt. Nun kann durch entsprechende Betätigung eine der Kupplungen 14 oder 13 wahlweise eines der Zahnräder 2" oder 4" mit den Achsstummeln 11 oder 12 der Gummizylinder gekoppelt werden, so daß von dem Hauptantrieb 6, 7 her und dem Gegendruckzylinder 10 über das Rad 10' der Antrieb entweder des oberen Zylinderpaares 1, 2 oder des unteren Zylinderpaares 3, 4 erfolgen kann. Bei dem jeweils nicht mit dem .Hauptantrieb 6, 7 gekoppelten Zylinderpaar kann dann in der erwähnten Weise ein Plattenwechsel vorgenommen werden, wonach durch Betätigung einer der Kupplungen 17 oder 18 diese Zylinder 1, 2 oder 3, 4 auf Betriebsdrehzahl gebracht werden können. Für die Betriebsart nach Fig.5 muß das Zahnrad 8 von der Position gemäß Fig.3 in die Position gemäß Fig.7 gebracht werden, das heißt, daß keine Verbindung mehr zwischen dem Plat-- tenzylinder 1 und dem Hauptantrieb 6, 7 bestehen darf, da ja wahlweise beim fliegenden Plattenwechsel entweder der obere Plattenzylinder 1 mit dem Gummituchzylinder 2 oder der untere Plattenzylinder 3 mit dem Gummituchzylinder 4 bei entsprechender Betätigung der Kupplungen 14 und 13 über das Zahnrad 10' des Gegendruckzylinders 10 angetrieben werden muß. Gemäß Fig.7 erfolgt der Antrieb des Gegendruckzylinder 10 über das Antriebszahnrad 7" und 9' zu dem Zahnrad 10' des Gegendruckzylinders 10. Das gleiche ist auch bei der Anordnung gemäß Fig.3 der Fall.

Wie die Fig.2 bis 4 und 6, 7 zeigen, kann der gesamte Antrieb auf einer Maschinenseite positioniert werden.

## Patentansprüche

1. Rollenrotations-Offsetdruckmaschine mit mehreren, hintereinander angeordneten Druckwerken, in denen jeweils eine Bedruckstoffbahn (5) beidseitig mit Farbe belegt wird, und einem Eindruckwerk (1, 2, 3, 4, 10) mit einem Hilfsantrieb (15), in dem ein Plattenzylinder-Gummituchzylinderpaar (z. B. 1, 2) für den Plattenwechsel stillgesetzt und das andere (z. B. 3, 4) an einen gemeinsamen rotierenden Gegendruckzylinder (5) angestellt werden kann, dadurch gekennzeichnet, daß ein Druckwerk im Schöndruck-Widerdruckbetrieb und als Eindruckwerk betreibbar ist, daß im Schöndruck-Widerdruckbetrieb der Gegendruckzylinder (10) als Papierleitwalze für die zwischen den Gummituchzylindern (3, 4) geführte Bahn (5) dient, daß im Schöndruck-Widerdruckbetrieb der Antrieb für die Platten-Gummituchzylinder (1, 3 ; 2, 4) von dem Hauptantrieb (6, 7) über ein Zahnrad (8) an einen Plattenzylinder (1) angelegt wird, daß von dem Hauptantrieb (6, 7) über ein weiteres Zahnrad (9) der Gegendruckzylinder (10) angetrieben wird und daß im Eindruckbetrieb durch Kupplungen (13, 14) bei auseinandergerückten Gummituchzylindern-Antriebsrädern (2', 4') die Gummituchzylinder-Antriebswellen (11, 12) wahlweise mit einem weiteren Antriebszahnrad (2" oder 4") verbindbar sind, daß die beiden Zahnräder (2", 4") mit dem Antriebsrad (10') des Gegendruckzylinders (10) in Verbindung stehen und daß das Antriebszahnrad (8) für den Plattenzylinder (1) sich außer Eingriff mit dem Zahnrad (7') des Hauptantriebes (6, 7) befindet.

2. Rollenrotations-Offsetdruckmaschine nach Anspruch 1, dadurch gekennzeichnet, daß die Plattenzylinder (1, 2) im Efn-Druckbetrieb über Kupplungen (21) mit einem der vom Hilfsantrieb (15) angetriebenen Antriebszahnrädern (19, 20) verbindbar sind und daß eines der Antriebsräder (z. B. 19) breiter als das andere (20) ist.

## Claims

1. Web-fed rotary offset printing machine having several printing units arranged one behind the other, in which respectively a printing material web (5) has ink applied on both sides, and an insert printing unit (1, 2, 3, 4, 10) with an auxiliary drive (15), in which one plate cylinder/rubber- blanket cylinder pair (e. g. 1,2) for plate exchange can be stopped and the other (e. g. 3,' 4) can be engaged on a common rotating impression cylinder (5), characterised in that one printing unit can be operated in the recto-verso print mode and as an insert printing unit, in that in the recto-verso print mode the impression cylinder (10) is used as a paper guide roller for the web (5) guided between the rubber blanket cylinders (3, 4), in that in the recto-verso mode the drive for the plate/rubber-blanket cylinders (1, 3 ; 2, 4) is applied by the main drive (6, 7) via a gear wheel (8) to a plate cylinder (1), in that the impression cylinder (10) is driven by the main drive (8, 7) via a further gear wheel (9), and in that in the insert print mode the rubber blanket cylinder drive shafts (11, 12) can optionally be connected to a further drive gear wheel (2" or 4") by couplings (13, 14) when the rubber blanket cylinder drive wheels (2', 4') are moved out of engagement, in that the two gear wheels (2", 4") are connected to the drive wheel (10') of the impression cylinder (10) and in that the drive gear wheel (8) for the plate cylinder (1) is out of engagement with the gear wheel (7') of the main drive (6, 7).

2. Web-fed rotary offset printing machine according to claim 1, characterised in that the plate cylinders (1, 2) in the insert print mode can be connected by means of couplings (21) to one of the drive gear wheels (19, 20) driven by the auxiliary drive (15) and in that one of the drive wheels (e. g. 19) is wider than the other (20).

## Revendications

1. Presse à imprimer offset rotative à bobines comprenant plusieurs groupes imprimants disposés l'un à la suite de l'autre, dans lequel une bande de support d'impression (7) est imprimée sur les deux faces, et un groupe de repiquage (1, 2, 3, 4, 10) muni d'un entraînement auxiliaire (15) dans lequel un couple cylindre porte-plaque et cylindre porte-blanchet (par exemple, 1, 2) peut être mis à l'arrêt pour le changement de plaque pendant que l'autre (par exemple, 3, 4) peut être mis en pression contre un cylindre de contre-pression rotatif commun (5), caractérisée en ce qu'on peut faire travailler un groupe imprimant dans le mode de travail en recto-verso et en qualité de groupe de repiquage, en ce que, dans le mode de travail en recto-verso, le cylindre de contre-pression (10) sert de tambour de guidage du papier pour la bande (5) qui passe entre les cylindres porte-blanchet (3, 4), en ce que, dans le mode de travail en recto-verso, l'entraînement pour les cylindres porte-plaque et porte-blanchet (1, 3 ; 2, 4) est transmis de l'entraînement principal (6, 7) à un cylindre porte-plaque (1), par l'intermédiaire d'une roue dentée (8), et le cylindre de contre-pression (10) est entraîné par l'entraînement principal (6, 7) par l'intermédiaire d'une autre roue dentée (9) et en ce que, dans le mode de travail en repiquage, lorsque les roues d'entraînement (2', 4') des cylindres porte-blanchet ont été débrayées, les arbres d'entraînement des cylindres porte-blanchet (11, 12) peuvent être accouplés sélectivement à une autre roue dentée d'entraînement (2"ou 4"), par des embrayages (13, 14), les deux roues d'entraînement (2", 4") sont en prise avec la roue d'entraînement (10') du cylindre de contre-pression (10) et la roue dentée d'entraînement (8) attaquant le cylindre porte-plaque (1) se trouve hors de prise avec la roue dentée (7') de l'entraînement principal (6, 7).

2. Presse à imprimer offset rotative à bobines selon la revendication 1, caractérisée en ce que, dans le mode de travail en repiquage, les cylindres porte-plaque (1, 2) peuvent être accouplés, par des embrayages (21), à une des roues dentées d'entraînement (19, 20) qui sont entraînées par l'entraînement auxiliaire (15), et en ce qu'une des roues d'entraînement (par exemple, 19) est plus large que l'autre (20).
